# FASCICULE DE BREVET EUROPEEN

(11) **EP 0 065 919 B1**
(45) Date de publication et mention de la délivrance du brevet: **21.08.1985**
(21) Numéro de dépôt: 82400913.8
(22) Date de dépôt: 17.05.1982
(51) Int. Cl.: B41K 1/02

(54) **Support de timbre, à encrage, ou auto-encré**
Halter für gefärbte Stempel oder Selbstfärbestempel
Holder for an inked or self inking stamp

(30) Priorité: 25.05.1981 FR 8110336
(43) Date de publication de la demande: 01.12.1982
(73) Titulaire: SOCIETE NOUVELLE TERSERAM-MEGRAS, F-94300 Vincennes (FR)
(72) Inventeur: Verdenne, Jean, F-75012 Paris (FR)
(74) Mandataire: Armengaud Ainé, Charles

## Description

La présente invention concerne un support de timbre à encrage, ou autoencré, pour l'impression ou le marquage de tous objets ou documents, se présentant sous la forme d'une boîte de format réduit, susceptible de tenir facilement dans une poche de vêtement, la mise en position d'utilisation du timbre par saillie hors de la boite, ainsi que, après emploi, le repli du timbre dans la boîte étant automatiquement obtenus par une simple poussée exercée sur le couvercle de la boîte.

Un tel support de timbre est du genre défini dans le préambule de la revendication et décrit dans le brevet DE-C-35 964.

Dans un tel support de timbre, la présente invention a pour but:
- d'une part, assurer la commande du timbre sans avoir recours à un ressort pour éviter les inconvénients (fatigue rapide d'un tel moyen) et son coût,
- d'autre part, assurer le verrouillage du timbre en position d'emploi, sans avoir recours à un artifice quelconque.

La solution à ce problème est apportée par les caractéristiques définies dans la partie caractéri- sante de la revendication 1.

Les divers caractéristiques et avantages de l'invention ressortiront de la description qui va suivre, d'une de ses formes possibles de réalisation.

Il est bien précisé qu'il s'agit uniquement d'un exemple, et que toutes autres formes, proportions et dispositions pourraient être adoptées sans sortir du cadre de l'invention.

Au cours de cette description on se réfère au dessin ci-joint qui montre:
Fig. 1 une vue en coupe
Fig. 2 une vue en plan, avec arrachements d'un support pour timbre selon l'invention.

Ce support se présente sous la forme d'une boîte a, de petit format, notamment peu profonde, susceptible de tenir facilement dans la poche d'un vêtement.

Conformément à l'invention, le timbre b qui, dans l'exemple traité est un timbre ordinaire, encré par un tampon c, est fixé, par exemple par collage, sur une pièce d, lui servant de support proprement dit. La pièce support d est montée de façon à pouvoir coulisser sur le couvercle e grâce à deux rampes ei que présente ce dernier, rampes dans lesquelles sont en prise des tétons g dont est munie la pièce d.

Le couvercle e est, de son côté monté de façon à pouvoir pivoter autour d'axes f, sur le boîtier a, sous l'action d'une poussée exercée dans le sens de la flèche fᵢ.

En exerçant une poussée sur le couvercle e, dans le sens indiqué par la flèche fᵢ, on provoque le soulèvement, par basculement de la pièce d, par progression des tétons g dans les rampes eₗ.

Dès lors, la pièce d portant le timbre b va se déployer, cette pièce étant, en outre, guidée par les tétons g progressant dans les rampes eₗ pour, en fin de course, s'arrêter dans des logements h, en forme de gorge qui les reçoivent. En outre, une saillie e₂ du couvercle vient s'encliqueter dans une gorge ai de la boîte.

Dans ces conditions, le timbre est en position d'utilisation, comme représenté en traits mixtes sur la fig. 1, position dans laquelle il est bloqué par les moyens décrits plus haut.

Pour obtenir le repli du timbre dans la boîte, il suffit d'exercer une poussée, sur le couvercle, dans le sens de la flèche f₂ et d'appuyer. On réalise ainsi le déverrouillage de la pièce support de sa position d'emploi puis son repli automatique sous le couvercle e. Enfin, la remise du couvercle en position de fermeture de la boîte est réalisé par deux becquets e₃ du couvercle venant s'encliqueter dans la boîte a.

L'étachéité de la boîte est obtenue par un jeu de nervures n, nν, n₂, n₃ prévues respectivement dans le couvercle et le fond de la boîte qui font chicane et s'opposent à la pénétration de poussières à l'intérieur de la boîte.

L'exemple traité se rapporte au cas d'un timbre ordinaire, imprégné par un coussin encreur.

Dans le cas d'utilisation d'un timbre auto-encré, la forme et l'agencement de la boîte sont les mêmes. Les timbres auto-encrés diffèrent des timbres ordinaires par le fait que l'encre est emprisonnée dans le timbre et non dans un coussin séparé. Le timbre auto-encré est donc plus épais que le timbre ordinaire. Dans ce cas, il suffit de supprimer le coussin encreur c de la boîte et de coller un timbre auto-encré sur la pièce d de la même façon qu'un timbre ordinaire.

## Revendications

1. Support de timbre à encrage, ou auto-encré, pour l'impression ou le marquage de tous documents ou objets, se présentant sous la forme d'une boîte, de format réduit contenant le timbre (b) fixé sur une pièce-support (d) qui se replie sous le couvercle (e) de la boîte et qui est monté sur ce couvercle de façon à ce que le couvercle serve d'organe de commande pour la mise du timbre en position d'emploi et, après emploi, sa remise automatique en place dans la boîte, caractérisé en ce que le couvercle (e) présente deux rampes (eᵢ) dans lesquelles sont en prise des saillies, telles que tétons (g) que comporte la pièce-support (d) du timbre (b), les rampes (eᵢ) présentant, à l'une de leurs extrémités, un logement (h) en forme de gorge dans lequel sont reçues les saillies telles que tétons (g) de la pièce-support (d), en vue du verrouillage du timbre en position d'emploi.

2. Support de timbre suivant la revendication 1, caractérisé en ce que le verrouillage en position d'emploi du timbre est complété grâce à une saillie (e₂) du couvercle venant en prise dans une gorge (aᵢ) de la boîte.

3. Support de timbre suivant l'une quelconque des revendications précédentes, caractérisé en ce que la remise du couvercle en position de fermeture de la boîte est réalisée par deux becquets (e₃) du couvercle venant s'encliqueter dans la boîte (a).

4. Support de timbre suivant l'une quelconque des revendications précédentes, caractérisé en ce que le fond et le couvercle de la boîte présentent des nervures (n, ni) opposées, destinées à réaliser l'étanchéité de la boîte.

## Patentansprüche

1. Halter für manuell einzufärbende Stempel oder Selbstfärbestempel zum Bedrucken oder Markieren beliebiger Dokumente oder Gegenstände, in Form einer kleinformatigen Schachtel, die den Stempel enthält, der auf einem Trageteil (d) befestigt unter den Deckel (e) der Schachtel geklappt und so auf dem Deckel angebracht ist, daß der Deckel als Steuerorgan dient zur Überführung des Stempels in Gebrauchsstellung und zur selbständigen Rückstellung nach Gebrauch an die dafür vorgesehene Stelle in der Schachtel, dadurch gekennzeichnet, daß der Deckel (e) zwei Führungsschlitze (e₁) aufweist, in denen am Trageteil (d) des Stempels (d) ausgebildete zapfenartige Vorsprünge (g) aufgenommen sind, und daß die Führungsschlitze (ei) an einem ihrer Endbereiche eine Aufnahme (h) in Form einer Auskehlung aufweisen, in welche die zapfenartigen Vorsprünge (g) des Trageteils (d) zur Verriegelung des Stempels in Gebrauchsstellung aufgenommen sind.

2. Halter nach Anspruch 1, dadurch gekennzeichnet, daß die Verriegelung des Stempels in Gebrauchsstellung von einem Vorsprung (e2) des Deckels unterstützt ist, der in eine Auskehlung (a₁) der Schachtel eingreift.

3. Halter nach einem der Ansprüche 1 oder 2, dadurch gekennzeichnet, daß die Rückstellung des Deckels in die Verschlußstellung der Schachtel von zwei Rastorganen (e3) des Dekkels gewährleistet ist, welche in die Schachtel (a) einrasten.

4. Halter nach einem der Ansprüche 1 bis 3, dadurch gekennzeichnet, daß zur Gewährleistung der Dichtheit der Schachtel am Boden sowie am Deckel der Schachtel einander gegen- übergelegene Verstärkungsrippen (n, n₁) vorgesehen sind.

## Claims

1. Holder for an inked or self-inking stamp, destined for the impression or marking of all documents or objects, consisting of a case, of reduced dimension containing the stamp attached on a holding element (d) which folds back under the cover (e) of the case and which is mounted onto said cover so that the cover acts as controlling element in placing the stamp in use position and, after use, automatically placing it back into the case, wherein the cover is provided with two ramps (eᵢ) engaged with projections, such as heads (g) comprised by the holding element (d) of the stamp (b), the ramps (e₁) having at one of their ends, a groove-shaped housing which receives the projections such as heads (g) for the holding element (d), for later locking of the stamp in use position.

2. Holder for stamp according to claim 1, wherein the locking in use position of the stamp is completed by a projection (e₂) of the cover engaging with a groove (a₁) of the case.

3. Holder for stamp according to any preceding claims, wherein the placing back of the cover in closing position of the case is served by two noses (eₛ) of the cover interlocking with the case (a).

4. Holder for stamp according to any preceding claims, wherein the bottom and the cover of the case comprise opposite ribs (n, nᵢ), destined for the tightness of the case.
